# EUROPÄISCHE PATENTANMELDUNG

(11) **EP 4 596 965 A1**
(43) Veröffentlichungstag der Anmeldung: **06.08.2025**
(21) Anmeldenummer: 25154067.0
(22) Anmeldetag: 27.01.2025
(51) Int. Cl.: F23D 14/02, F23D 14/70, F23D 14/74, F23D 14/46

(54) **HEIZGERÄT UND VERWENDUNG EINER EINRICHTUNG ZUR FLAMMENSTABILISIERUNG**

(30) Priorität: 02.02.2024 DE 102024103017
(71) Anmelder: Vaillant GmbH, 42859 Remscheid NRW (DE)
(72) Erfinder: Hersent, Elodie, 44470 Mauves sur Loire (FR); Guen, Patrice, 44240 La chapelle sur Erdre (FR); Lemagnen, Thomas, 44360 St Etienne de M (FR)
(74) Vertreter: Popp, Carsten

(57) **Zusammenfassung**

Vorgeschlagen wird ein Heizgerät (10), das zur Verbrennung eines Verbrennungsgemisches aus einem Brenngas mit einem Anteil Wasserstoff von mindestens 80 Prozent und Verbrennungsluft, eingerichtet ist. Das Verbrennungsgemisch wird mittels einer Fördereinrichtung (6) durch einen Gemischkanal (7) einer Brenneranordnung (1) zugeführt und kann durch ein Brenneraustrittselement (4) in eine Brennkammer (3) austreten und verbrennen. In der Brennkammer (3) ist eine, in einer Durchströmungsrichtung (15) gesehen, stromabwärts des Brenneraustrittselementes (4) angeordnete Einrichtung zur Flammenstabilisierung (5) derart ausgebildet und angeordnet, dass diese sich in unmittelbarer Nähe oder innerhalb eines Bereichs sich ausbildender Flammenspitzen (20) des Flammenbereiches (16) erstreckt. Das Heizgerät (10) ermöglicht einen Betrieb mit einer besonders guten Flammenstabilität und mit geringen bzw. keinen Verbrennungsgeräuschen.

## Beschreibung

Die Erfindung betrifft ein Heizgerät, eingerichtet zur Verbrennung eines Wasserstoff enthaltenden Brenngases und eine Verwendung einer Einrichtung zur Flammenstabilisierung.

Die Wasserstoffverbrennung in Heizgeräten rückt stärker in den Fokus für die Allgemeinheit, also insbesondere für häusliche Heizgeräte für eine Heizung und/oder eine Warmwasserbereitung.

Dabei unterscheidet sich eine Verbrennung von Wasserstoff deutlich von der Verbrennung von fossilen Brenngasen. So können, unter anderem aufgrund einer hohen Flammengeschwindigkeit von Wasserstoff, vermehrt Flammenrückschläge auftreten, die das Heizgerät beschädigen. Neben einem Ausfall des Heizgerätes und damit verbundenen Aufwendungen für die Instandsetzung kann in Folge der Beschädigung auch unverbranntes Brenngas in die Umgebung austreten und ein erhebliches Sicherheitsrisiko darstellen. Häufig wurden Schäden an einem Heizgerät infolge eines Flammenrückschlages an Bauteilen wie einem Gebläse, einem Gasventil oder anderen, Kunststoff als Material umfassenden Komponenten festgestellt.

Zur Vermeidung von Flammenrückschlägen sind aus dem Stand der Technik beispielsweise Flammensperren bekannt, die eine Flammenausbreitung in den Brenner verhindern sollen. Eine derartige Flammensperre wird beispielsweise in der EP 4 160 092 A1 vorgeschlagen. Dabei müssen Flammensperren in ihrer Lebenszeit häufig mehrere Flammenrückschlägen ohne Einschränkung der Funktionalität standhalten, wobei sich auch der Strömungswiderstand nicht wesentlich ändern sollte. Diese hohen Anforderungen an die Wirksamkeit und Lebensdauer von Flammensperren können nachteilig kaum, oder nur mit einem erheblichen Aufwand, erfüllt werden. Ein Heizgerät mit einer Flammensperre wird zudem in der EP 3 974 719 A1 gezeigt.

Die US 2019/ 027 7492 A1 beschreibt ein Verbrennungssystem für industrielle Anwendungen mit einer Flammenhalteeinrichtung, die vorteilhaft den Schadstoffausstoß der Verbrennung, insbesondere den Ausstoß von Stickoxiden und Kohlenmonoxid mindern kann. Zur Lösung der vorliegenden Aufgabenstellung kann dieses Dokument nicht beitragen.

Zudem kann bei der Verbrennung von Wasserstoff eine störende Geräuschentwicklung auftreten. Die Ursachen hierfür könnten in einer, in bestimmten Betriebssituationen auftretenden Flammeninstabilität der Wasserstoffflammen liegen.

Es ist daher Aufgabe der Erfindung, die mit Bezug auf den Stand der Technik geschilderten Probleme zumindest teilweise zu lindern oder zu lösen. Insbesondere soll ein Heizgerät mit einer Brenneranordnung angegeben werden, dass effektiv ein Auftreten von Flammenrückschlägen verhindert und langlebig ist. Weiter ist wünschenswert, dass eine einfache nachträgliche Ausrüstung bestehender Heizgeräte mit der Erfindung möglich ist und insbesondere auch nur geringer technische Änderungen bedarf.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Heizgerät bei, das zur Verbrennung eines Verbrennungsgemisches aus einem Brenngas und Verbrennungsluft eingerichtet ist, wobei das Brenngas einem Anteil Wasserstoff von mindestens 80 Prozent, insbesondere von mindestens 90 Prozent oder sogar mindestens 95 Prozent, aufweist. Insbesondere kann das Heizgerät zur Verbrennung von (weitestgehend) reinem Wasserstoff als Brenngas eingerichtet sein.

Das Heizgerät ist eingerichtet zur Verbrennung eines Verbrennungsgemisches aus diesem Brenngas und Verbrennungsluft, das mittels einer Fördereinrichtung durch einen Gemischkanal einer Brenneranordnung zugeführt wird, durch ein Brenneraustrittselement in eine Brennkammer austritt und dort verbrannt wird. In der Brennkammer, nämlich stromabwärts eines Flammenbereiches der sich über dem Brenneraustrittelement in der Brennkammer ausbildenden Flamme, ist eine Einrichtung zur Flammenstabilisierung vorgesehen, die derart ausgebildet und angeordnet ist, dass sich ausbildende Flammenspitzen der Flamme in unmittelbarer (angrenzender) Nähe zu oder innerhalb der Einrichtung zur Flammenstabilisierung auftreten.

Das Heizgerät kann der Versorgung eines Gebäudes mit Heizungswärme und/ oder Warmwasser dienen und als wandhängend oder stehend anzuordnen sein. Insbesondere kann das Heizgerät eine Wärmeleistung von bis zu 50 Kilowatt erbringen.

Das Heizgerät kann über eine Luftzuführung einen Massestrom Verbrennungsluft mittels einer Fördereinrichtung ansaugen, dem ein, einem vorgegebenen Verbrennungsluftverhältnis, auch als Lambda oder Luftzahl bezeichnet, entsprechender Massestrom Brenngas zugesetzt wird. Das entstehende Verbrennungsgemisch kann über einen Gemischkanal der Brenneranordnung zugeführt werden und dort in den Brennerhohlraum der Brenneranordnung einströmen um anschließend durch das Brenneraustrittselement in die Brennkammer auszutreten und dort verbrannt zu werden. Hierfür kann das Heizgerät eine Zündeinrichtung umfassen, um das Verbrennungsgemisch am Brenneraustrittselement zu entzünden. Die Verbrennungsprodukte können nunmehr über einen Abgaskanal des Heizgerätes einer Abgasanlage des Gebäudes zugeführt werden.

Das Heizgerät kann zur Steuerung des Massestromes Brenngas ein Gasventil aufweisen, das in der Regel ein Gassicherheitsventil und ein Gasregelventil umfassen kann. Das Gasregelventil kann dabei insbesondere ein Schrittmotorventil sein, dass einen definierten Massestrom Brenngas einstellen kann. Alternativ kann das Gasregelventil auch einen Massestrom Brenngas entsprechend einem übermittelten Steuerdruck abgeben. Der Steuerdruck kann dabei in einer Venturieinrichtung erfasst werden und ein Maß für den geförderten Massestrom Verbrennungsluft sein. Diese Ausgestaltung wird auch als pneumatischer Gas-Luftverbund bezeichnet. Das Sicherheitsventil soll ein Austreten unverbrannten Wasserstoffs verhindern und wird beispielsweise bei einem Startvorgang des Heizgerätes erst nach dem Anfahren der Fördereinrichtung für eine, für den Startvorgang geeignete, Startleistung freigegeben. Die vorgenannten Komponenten können alle Teile des Heizgerätes selbst sein.

Das Heizgerät kann insbesondere die Brennerleistung an den Bedarf anpassen, was auch als "Modulieren" bezeichnet wird. Hierzu kann bei einem Erkennen eines geänderten Wärmebedarfs, beispielsweise unter Einbeziehung einer Vorlauf- und Rücklauftemperatur eines mit dem Heizgerät verbundenen Heizkreises, ein Regel- und Steuergerät des Heizgerätes eine Leistung des Gebläses des Heizgerätes und damit den Massestrom Verbrennungsluft an den Wärmebedarf anpassen. Gleichzeitig passt eine Regelung den Massestrom Brenngas an den sich ändernden Massestrom Verbrennungsluft an. Häufig wird zur Vermeidung von Flammenrückschlägen in niedrigen Leistungsbereichen das Verbrennungsluftverhältnis angepasst, insbesondere der Anteil Verbrennungsluft erhöht. Durch die damit verbundene Steigerung der Strömungsgeschwindigkeit (bei gleicher Leistung des Heizgerätes) und Senkung der Flammengeschwindigkeit kann das Risiko von Flammenrückschlägen gemindert werden. Trotzdem besteht bei einem Modulationsvorgang des Heizgerätes ein erhöhtes Risiko des Auftretens eines Flammenrückschlages oder auch von Verbrennungsgeräuschen, die durch hier vorgeschlagene Maßnahmen gemindert werden können.

So bilden sich bei unterschiedlichen Modulationspunkten abweichende Flammenbereiche aus. Dabei kann insbesondere eine Flammenhöhe variieren und damit der Abstand der Flammenspitzen des Flammenbereiches vom Brenneraustrittselement, oder mit anderen Worten die Höhe des Flammenbereiches, variieren. Die Flammenspitzen bezeichnen dabei Teile des Flammenbereichs mit dem größten Abstand zum Brenneraustrittselement. Die Flammenspitzen können beispielhaft einen Bereich mit einem Abstand von 50 Prozent bis 100 Prozent bezogen auf den gesamten Abstand des Flammenbereichs vom Brenneraustrittselement bezeichnen.

Die Brenneranordnung kann zumindest einen Brennerhohlraum und ein Brenneraustrittselement umfassen, durch das das Verbrennungsgemisch in eine Brennkammer zur Verbrennung austreten kann. Der Brennerhohlraum kann dabei zudem über eine Brennerhaube verfügen, in der häufig ein Einlass für das Verbrennungsgemisch angeordnet ist. Bei einem Brenner in Zylinderform besteht die Brennerhaube häufig in einer Brennertür, die gleichzeitig den Brennraum begrenzt. Bei einem Flachbrenner bzw. einem Brenner mit einem ebenen Brenneraustrittselement kann die Brennerhaube den Brennerhohlraum gegenüber der Umgebung abgrenzen.

Das Brenneraustrittselement kann dabei eine zylindrische oder insbesondere ebene Form aufweisen. Das Brenneraustrittselement umfasst eine Vielzahl von Öffnungen, die vom Verbrennungsgemisch durchströmt werden können. Häufig wird ein Brenneraustrittselement auch als Lochblech bezeichnet. Im Regelbetrieb des Heizgerätes tritt das Verbrennungsgemisch durch das Brenneraustrittselement und verbrennt danach oberhalb des Brenneraustrittselements in der Brennkammer. Dabei bildet sich dem Brenneraustrittselement, in Durchströmungsrichtung gesehen, nachgeordnet ein Flammenbereich aus. Der vom Brenneraustrittselement am weitesten beabstandete Teil des Flammenbereichs kennzeichnet den Bereich, in dem sich die Flammenspitzen ausbilden.

Die Ausgestaltung des Brenneraustrittselementes bedingt einen Druckabfall desselben, der bei der Entwicklung eingestellt wird und insofern bekannt ist oder leicht ermittelt werden kann.

Die Brennkammer kann einen oder mehrere Wärmetauscher umfassen, die bei der Verbrennung entstehende Wärme auf einen in einem Heizkreis zirkulierenden Wärmeträger oder auch Brauchwasser übertragen können. Bei dem Heizgerät kann es sich insbesondere um ein kondensierendes Heizgerät, auch als Brennwertheizgerät bezeichnet, handeln, bei dem das Abgas auf eine Temperatur abgekühlt wird, die eine Nutzung der Kondensationswärme des im Abgas enthaltenen Wasserdampfes ermöglicht. Beispielsweise kann ein primärer Wärmetauscher zumindest teilweise in oder an einer Wandung der Brennkammer angeordnet sein und so eine Übertragung von Wärme des Abgasstromes als auch der Wärmestrahlung der Flamme auf ein Wärmeträgerfluid ermöglichen.

Das Heizgerät ist zur Verbrennung eines Brenngases mit einem Anteil von (reinem) Wasserstoff von mindestens 80 Prozent. Insbesondere kann das Heizgerät zu Verbrennung von einem Brenngas mit einem Anteil von mindestens 90 oder 95 Prozent oder auch weitestgehend reinem Wasserstoff eingerichtet sein.

Die Einrichtung zur Flammenstabilisierung kann ein dreidimensionales Gebilde sein, das durchlässig für Verbrennungsgase ausgebildet ist. So wurde im Rahmen der Erfindung festgestellt, dass Flamminstabilitäten der Flammenspitzen, auch als Flammenvibration bezeichnet, wesentlich zu einer Geräuschentwicklung der Verbrennung als auch zur Flammenstabilität des gesamten Flammenbereiches beitragen kann. Dies gilt insbesondere für eine Verbrennung von Wasserstoff. Die hier vorgeschlagene Einrichtung zur Flammenstabilisierung, angeordnet in unmittelbarer Nähe zu oder in einem Bereich sich ausbildender Flammenspitzen des Flammenbereiches kann vorteilhaft die Flammenbildung bei der Verbrennung von Wasserstoff stabilisieren und eine Geräuschbildung hemmen. Die Bezeichnung "unmittelbare Nähe" bedeutet hier insbesondere, dass die Einrichtung zur Flammenstabilisierung in unmittelbarer Nähe dem Bereich sich ausbildender Flammenspitzen in einer Durchströmungsrichtung des Heizgerätes nachgeordnet sein kann. Insbesondere wird die Einrichtung zur Flammenstabilisierung weitestgehend äquidistant zu einer Oberfläche des Brenneraustrittselementes angeordnet und ausgerichtet sein. Eine Dicke der Einrichtung zur Flammenstabilisierung in Durchströmungsrichtung kann dabei derart gewählt sein, dass die gewünschte, oben angegebene, Position der Einrichtung zur Flammenstabilisierung zu auftretenden Flammenspitzen im gesamten Modulationsbereich des Heizgerätes gegeben ist. Dabei sollte der Abstand der Einrichtung zur Flammenstabilisierung zur Oberfläche des Brenneraustrittselementes in einem Bereich von 40 Millimeter bis 60 Millimeter liegen. Insbesondere sollte der Abstand der Einrichtung zur Flammenstabilisierung zur Brenneraustrittselement einen Abstand von 40 Millimeter nicht unterschreiten, um ein Auftreten von Flammenrückschlägen nicht zu begünstigen.

Die Einrichtung zur Flammenstabilisierung kann einen Strömungswiderstand im Bereich der Flammenspitzen oder in unmittelbarer Nähe lokal erhöhen und muss somit nicht den gesamten für eine Durchströmung der Brennkammer zur Verfügung stehenden Strömungsquerschnitt überdecken. Hierzu sollte die Einrichtung zur Flammenstabilisierung derart angeordnet sein, dass alle auftretenden Flammenspitzen sich in oder in unmittelbarer Nähe zur Einrichtung zur Flammenstabilisierung ausbilden. Insofern sollte die Einrichtung zur Flammenstabilisierung die gesamte Fläche sich ausbildender Flammen, die weitestgehend der Fläche der Öffnungen des Brenneraustrittselementes entsprechend kann, abdecken. Zudem kann die Einrichtung zur Flammenstabilisierung das Volumen innerhalb der Brennkammer oder innerhalb eines die Brennkammer begrenzenden Wärmetauschers reduzieren.

Die Einrichtung zur Flammenstabilisierung kann ein Fasermaterial, eine Gitterstruktur, ein (3D-)Gewebe, ein Geflecht aufweisen bzw. aus diesem bestehen. Die Einrichtung zur Flammenstabilisierung kann somit Fasern bzw. Elemente aufweisen, die in regelmäßiger oder unregelmäßiger Form beabstandet ein dreidimensionales Gebilde ausbilden. Dieses könnte beispielsweise eine Quaderform ausbilden. Eine derartige flexibel und elastisch deformierbare Einrichtung zur Flammenstabilisierung kann vorteilhaft besonders einfach in einen Brennraum eingebracht werden, und sich dort aufgrund der eigenen Elastizität selbst dauerhaft fixieren. Gemäß einer Ausgestaltung könnte die Einrichtung zur Flammenstabilisierung vor dem Einbringen in die Brennkammer gefaltet werden. Alternativ können in der Brennkammer Halteelemente vorgesehen sein, die die Einrichtung zur Flammenstabilisierung in einer vorgegebenen Position fixieren.

Alternativ oder kumulativ kann die Einrichtung zur Flammenstabilisierung als weitestgehend festes dreidimensionales Gebilde ausgebildet sein, das regelmäßige oder unregelmäßige Ausnehmungen aufweist, und so eine gasdurchlässige, poröse oder schwammförmige Struktur ausbildet. Eine Einrichtung zur Flammenstabilisierung als festes dreidimensionales Gebilde kann an das Brenneraustrittselement bzw. dessen Oberfläche angepasst geformt sein, beispielsweise gewölbt oder als Mantelfläche eines Kreiszylinders. Die Einrichtung zur Flammenstabilisierung kann auf beliebige Art und Weise in der Brennkammer fixiert werden, wobei eine Bewegung der Einrichtung zur Flammenstabilisierung bedingt durch den Betrieb des Heizgerätes unterbunden werden sollte. Beispielsweise kann die Einrichtung zur Flammenstabilisierung in der Brennkammer verkeilt, geklemmt oder mittels Befestigungsmitteln befestigt werden.

Die Einrichtung zur Flammenstabilisierung und deren Material wird hohen Anforderungen an eine Beständigkeit gegenüber Umwelteinflüssen gerecht. Dies betrifft innerhalb der Brennkammer bei der Verbrennung von Wasserstoff insbesondere eine Beständigkeit gegenüber hohen Temperaturen, in der Regel in einem Bereich von 300 Grad Celsius bis 1000 Grad Celsius, einer hohen Feuchtigkeit sowie einer Säurebelastung in Verbindung mit dem anfallenden Kondensat. Entsprechende geeignete Materialien können beispielhaft metallische, keramische Materialien, eine Mischung enthaltend mindestens eines derselben oder andere feuerfeste Materialien sein.

Gemäß einer Ausgestaltung kann sich die Einrichtung zur Flammenstabilisierung von einem Abstand zum Brenneraustrittselement von 40 Millimeter bis 60 Millimeter bis zu einem Abstand vom Brenneraustrittselement von 100 Millimeter bis zu 200 Millimetern erstrecken. Eine konkrete Ausdehnung und Form der Einrichtung zur Flammenstabilisierung ist dabei von einer Vielzahl von Faktoren abhängig, beispielhaft der Form des Brenners und der Brennkammer und der Leistung des Brenners und kann von einem Fachmann für ein konkretes Heizgerät im Rahmen von Laborversuchen auf einfache Weise ermittelt werden.

Nach einem weiteren Aspekt wird eine Verwendung einer in einer Brennkammer in einer Durchströmungsrichtung gesehen stromabwärts eines Brenneraustrittselementes angeordneten Einrichtung zur Flammenstabilisierung und zur Minderung von Verbrennungsgeräuschen eines Heizgerätes vorgeschlagen. Die Einrichtung zur Flammenstabilisierung ist hierzu derart ausgebildet und angeordnet, dass diese sich in unmittelbarer Nähe oder innerhalb eines Bereichs sich ausbildender Flammenspitzen eines Flammenbereiches befindet. Das Heizgerät ist insbesondere zur Verbrennung von Wasserstoff, bzw. eines Gemisches enthaltend Wasserstoff von mindestens 80 Prozent eingerichtet.

Die im Zusammenhang mit dem Heizgerät erörterten Details, Merkmale und Ausgestaltungen können entsprechend auch bei einer hier vorgeschlagenen Verwendung auftreten und umgekehrt. Insoweit können die Merkmale betreffend das Heizgerät auch zur Charakterisierung der Verwendung herangezogen werden und umgekehrt.

Hier werden somit ein Heizgerät und eine Verwendung einer Einrichtung zur Flammenstabilisierung angegeben, welche die mit Bezug auf den Stand der Technik geschilderten Probleme zumindest teilweise lösen. Insbesondere tragen das Heizgerät und die Verwendung zumindest dazu bei, Verbrennungsgeräusche eines mit Wasserstoff betriebenen Heizgerätes auf besonders einfache Art und Weise weitestgehend vollständig zu eliminieren und zudem die Betriebssicherheit in Verbindung mit der Flammenstabilität zu steigern.

Zudem ist die Erfindung für eine Nachrüstung an bestehenden Heizgeräten sehr gut geeignet und kann häufig ohne bauliche Änderungen am Heizgerät erfolgen.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: ein hier vorgeschlagenes Heizgerät, und
- Fig. 2:: eine Brennkammer eines hier vorgeschlagenen Heizgerätes.

Fig. 1 zeigt beispielhaft und schematisch ein Heizgerät 10. Dieses kann eine, zumindest teilweise in einer Brennkammer 3 angeordnete Brenneranordnung 1 umfassen. Über eine Luftzufuhr 13 kann Verbrennungsluft in einer Durchströmungsrichtung 15 mittels einer Fördereinrichtung 6, die hier als Gebläse ausgebildet ist, aus der Umgebung angesaugt werden. Die Fördereinrichtung 6 kann einen Elektromotor als Antrieb aufweisen, der mit einer Drehzahlreglung 9 verbunden sein kann, die mittels eines pulsweitenmodulierten (PWM-) Signals eine Drehzahl der Fördereinrichtung 6 regeln kann. Ein Gasventil 12 kann dem angesaugten Luftmassenstrom Brenngas (hier Wasserstoff) aus einer Brenngaszufuhr 11 zusetzen und ein Sicherheitsventil sowie ein Brenngasregelventil zur Steuerung des zuzusetzenden Massestromes Brenngas umfassen. Das erzeugte Verbrennungsgemisch aus Brenngas und Verbrennungsluft kann über einen Gemischkanal 7 zu der Brenneranordnung 1 strömen und dort von einer Zündeinrichtung entzündet werden. Bei der Verbrennung entstehende Wärme kann mittels eines Wärmetauschers 19 beispielsweise auf einen Wärmeträger eines Heizkreises übertragen werden.

Die Brenneranordnung 1 umfasst eine Brennerhaube 2, einen Brennerhohlraum 23, dem das Verbrennungsgemisch aus dem Gemischkanal 7 zugeführt wird und über ein Brenneraustrittselement 4 in die Brennkammer 3 austritt und unter Bildung eines Flammenbereichs 16 verbrennt. Das Brenneraustrittselement 4 der Brenneranordnung 1 kann wie in Fig. 1 gezeigt, eine Zylinderform aufweisen, die mit einer Grundfläche an einer Brennertür als Brennerhaube 2 derart befestigt sein kann, dass Verbrennungsgemisch aus dem Gemischkanal 7 in die Brennerhaube 2 und damit den Brennerhohlraum 23 strömen kann. Die Verbrennungsprodukte können nach der Verbrennung über einen im Heizgerät 10 angeordneten Abgaskanal 18 und eine Abgasanlage 17 in der Durchströmungsrichtung 15 nach außen abgeleitet werden. Im Bereich sich ausbildender Flammenspitzen 20 des Flammenbereiches 16 kann eine Einrichtung zur Flammenstabilisierung 5 angeordnet sein, die derart ausgebildet und geformt ist, dass weitestgehend alle (bei allen auftretenden Betriebssituationen bzw. Modulationspunkten) Flammenspitzen 20 des Flammenbereiches 16 sich innerhalb oder in unmittelbarer Nähe zur Einrichtung zur Flammenstabilisierung 5 ausbilden.

Das hier gezeigte Heizgerät 10 ist zur Verbrennung von Wasserstoff eingerichtet. Zudem kann das Heizgerät 10 eine (Vorrichtung zur) Flammenüberwachung 14 aufweisen, die beispielhaft als Elektrode zur lonisationsstrommessung ausgebildet sein kann. Alternativ oder zusätzlich kann ein anderer Sensor, z. B. ein thermischer, optischer, akustischer, chemischer Sensor vorgesehen sein, der die Funktion der Flammenüberwachung 14 erfüllt. Als Flammenüberwachung 14 eines Flammenbereichs 16 einer Wasserstoffverbrennung hat sich insbesondere der Einsatz eines Sensors für von der Flamme emittierte UV-(Ultraviolett-) Strahlung als geeignet herausgestellt.

Ein Regel- und Steuergerät 8 kann zur Regelung des Heizgerätes 10 eingerichtet sein. Hierfür kann dieses beispielsweise mit der Drehzahlreglung 9, der Fördereinrichtung 6, dem Gasventil 12 und der Flammenüberwachung 14 elektrisch verbunden sein.

Fig. 2 zeigt im Detail und schematisch eine Brenneranordnung 1, die mit einem weitestgehend flachen Brenneraustrittselement 4 ausgestattet ist. Verbrennungsgemisch kann in die Brennerhaube 2 und damit den Brennerhohlraum 23 in Durchströmungsrichtung 15 eintreten, und nach dem Durchdringen des Brenneraustrittselementes 4 einen Flammenbereich 16 mit Flammenspitzen 20 ausbilden. Die Brennkammer 2 kann vom Wärmetauscher 19 begrenzt sein, dem Wärmeträger aus einem Rücklauf 21 eines Heizkreises zugeführt und nach Erwärmung in einen Vorlauf 22 des Heizkreises abgeführt wird. Die Verbrennungsprodukte können aus der Brennkammer 3 über eine Abführung Verbrennungsprodukte 24 in Durchströmungsrichtung 15 evakuiert und dem Abgaskanal 18 zugeführt werden.

Die Einrichtung zur Flammenstabilisierung 5 kann bei einem flachen Brenneraustrittselement 4 gleichfalls weitestgehend flach bzw. eben oder auch gewölbt ausgebildet sein, um in unmittelbarer Nähe bzw. innerhalb des Bereiches sich ausbildender Flammenspitzen 20 positioniert zu sein. Die Einrichtung zur Flammenstabilisierung 5 kann eine Dicke 25 aufweisen, die an den Modulationsbereich des Heizgerätes 10 derart angepasst ist, dass die Flammenspitzen 20 aller Modulationspunkte in unmittelbarer Nähe oder innerhalb der Einrichtung zur Flammenstabilisierung 5 auftreten.

### Bezugszeichenliste

- 1: Brenneranordnung
- 2: Brennerhaube
- 3: Brennkammer
- 4: Brenneraustrittselement
- 5: Einrichtung zur Flammenstabilisierung
- 6: Fördereinrichtung
- 7: Gemischkanal
- 8: Regel- und Steuergerät
- 9: Drehzahlregelung
- 10: Heizgerät
- 11: Brenngaszufuhr
- 12: Gasventil
- 13: Luftzufuhr
- 14: Flammenüberwachung
- 15: Durchströmungsrichtung
- 16: Flammenbereich
- 17: Abgasanlage
- 18: Abgaskanal
- 19: Wärmetauscher
- 20: Bereich Flammenspitzen
- 21: Rücklauf
- 22: Vorlauf
- 23: Brennerhohlraum
- 24: Abführung Verbrennungsprodukte
- 25: Dicke Einrichtung zur Flammenstabilisierung

## Patentansprüche

1. Heizgerät (10), eingerichtet zur Verbrennung eines Verbrennungsgemisches aus einem Brenngas mit einem Anteil Wasserstoff von mindestens 80 Prozent und Verbrennungsluft, das mittels einer Fördereinrichtung (6) durch einen Gemischkanal (7) einer Brenneranordnung (1) zugeführt, durch ein Brenneraustrittselement (4) in eine Brennkammer (3) austritt und verbrannt wird, wobei in der Brennkammer (3) eine in einer Durchströmungsrichtung (15) gesehen stromabwärts des Brenneraustrittselementes (4) angeordnete Einrichtung zur Flammenstabilisierung (5) vorgesehen ist, die derart ausgebildet und angeordnet ist, dass diese sich in unmittelbarer Nähe oder innerhalb eines Bereichs sich ausbildender Flammenspitzen (20) eines Flammenbereiches (16) erstreckt.

2. Heizgerät (10) nach einem der vorangehenden Ansprüche, wobei die Einrichtung zur Flammenstabilisierung (5) parallel zum Brenneraustrittselement (4) und senkrecht einer Durchströmungsrichtung (15) ausgerichtet ist.

3. Heizgerät (10) nach einem der vorangehenden Ansprüche, wobei die Einrichtung zur Flammenstabilisierung eine Dicke (25) in Durchströmungsrichtung (15) aufweist, die derart gewählt ist, dass sich der Bereich sich ausbildender Flammenspitzen (20) für den gesamten Modulationsbereich des Heizgerätes (10) weitestgehend innerhalb oder in unmittelbarer Nähe zu der Einrichtung zur Flammenstabilisierung (5) ausbildet.

4. Heizgerät (10) nach einem der vorangehenden Ansprüche, wobei die Einrichtung zur Flammenstabilisierung (5) derart ausgebildet und angeordnet ist, dass sich der gesamte Bereich sich ausbildender Flammenspitzen (20) des Flammenbereichs (16) im gesamten Modulationsbereich des Heizgerätes (10) innerhalb oder in unmittelbarer Nähe zu der Einrichtung zur Flammenstabilisierung (5) ausbildet.

5. Heizgerät (10) nach einem der vorangehenden Ansprüche, wobei die Einrichtung zur Flammenstabilisierung (5) zumindest ein Element der nachfolgenden Gruppe umfasst: ein Gitter, ein Gewebe, ein poröser Körper, einen Wabenkörper.

6. Heizgerät (10) nach einem der vorangehenden Ansprüche, wobei die Einrichtung zur Flammenstabilisierung (5) ein- oder mehrlagig in der Brennkammer (3) des Heizgeräts (10) eingebracht und dort aufgrund der eigenen Elastizität dauerhaft fixiert ist.

7. Heizgerät (10) nach einem der vorangehenden Ansprüche, wobei das Heizgerät (10) einen pneumatischen Gas-Luftverbund bildet.

8. Verwendung einer in der Brennkammer (3) in einer Durchströmungsrichtung (15) gesehen stromabwärts eines Brenneraustrittselementes (4) angeordnete Einrichtung zur Flammenstabilisierung (5), die derart ausgebildet und angeordnet ist, dass diese sich in unmittelbarer Nähe oder innerhalb eines Bereichs sich ausbildender Flammenspitzen (20) eines Flammenbereiches (16) befindet, zur Flammenstabilisierung und/oder zur Minderung von Verbrennungsgeräuschen.
